# EUROPÄISCHE PATENTSCHRIFT

(11) **EP 0 011 203 B1**
(45) Veröffentlichungstag und Bekanntmachung des Hinweises auf die Patenterteilung: **23.11.1983**
(21) Anmeldenummer: 79104302.9
(22) Anmeldetag: 05.11.1979
(51) Int. Cl.: G03G 15/02, G03G 16/00

(54) **Vorrichtung zum elektrostatischen Aufladen einer dielektrischen Schicht**
Device for charging a dielectric layer electrostatically
Dispositif pour le chargement électrostatique d'une couche diélectrique

(30) Priorität: 13.11.1978 DE 2849222
(43) Veröffentlichungstag der Anmeldung: 28.05.1980
(73) Patentinhaber: HOECHST AKTIENGESELLSCHAFT, 65926 Frankfurt am Main (DE)
(72) Erfinder: Dryczynski, Kurt, D-6238 Hofheim-Wallau (DE); Schädlich, Günther, D 6200 Wiesbaden (DE); Moraw, Roland, Dr. Dipl.-Phys., D-6200 Wiesbaden (DE)

## Beschreibung

Die Erfindung betrifft eine Vorrichtung zum elektrostatischen Aufladen einer dielektrischen Schicht, mit einer ersten Elektrode, die mit einem ersten, nicht geerdeten Ausgang eines Gleichstromgenerators verbunden und im Abstand von einer aufzuladenden dielektrischen Schicht angeordnet ist, mit einer zweiten Elektrode, die mit einem nicht geerdeten, ersten Ausgang eines Wechselstromgenerators verbunden und weiter als die erste Elektrode von der dielektrischen Schicht entfernt angeordnet ist, und mit einer geerdeten dritten Elektrode, auf der die aufzuladende Schicht aufliegt.

Eine derartige Vorrichtung ist aus der FR-A-1041698 bekannt, die ein gittergesteuertes Aufladungselektrodensystem betrifft. Bei diesem wird eine Isolierschicht mit Hilfe einer ersten Elektrode zur Erzeugung der Ladungsträger und einer zweiten Elektrode zur Steuerung der Aufladung aufgeladen, die zwischen der ersten Elektrode und der aufzuladenden Schicht angeordnet und als Gitter ausgeführt ist. Die erste Elektrode wird zur Erzeugung von Ladungsträgern mit einer hohen Wechselspannung betrieben, während an die Gitterelektrode eine kleinere Gleichspannung angelegt wird. Die Steuerung der Aufladungshöhe der Isolierschicht erfolgt hierbei durch Einstellen eines entsprechenden Durchgriffes der Ladungsträger durch die Gitterelektrode, was durch das Anlegen einer geeigneten Gleichspannung ermöglicht wird. Über der aufzuladenden Schicht befinden sich die Gitterelektrode, die Ladungsträger erzeugende Elektrode und ihre geerdete Gegenelektrode.

Im Stand der Technik ist aus der Literaturstelle «Tappi/February 1967, Vol. 50, No. 2, Seiten 77A=79A» ein elektrofotografisches Entwicklungsverfahren bekannt, bei dem eine elektröfotografische Schicht mit einer elektrostatischen Oberflächenladung mit Hilfe einer Elektrode versehen wird, an die sowohl eine hochfrequente Hochspannung als auch eine Gleichspannung gleichzeitig angelegt werden. Die Elektrode, z. B. ein sehr dünner Koronadraht oder feine metallische Spitzen, ist nahe einer isolierten Metallfläche angeordnet und erzeugt infolge der Wechselspannung Luftionen beiderlei Polarität, von denen diejenigen der entsprechenden Polarität durch die Gleichspannung zu der elektrofotografischen Schicht hin beschleunigt werden. Insbesondere bei negativer Spannung der Elektrode treten starke Inhomogenitäten der Luftionen dicht an der Drahtoberfläche auf und führen zu Ladungsschwankungen, die die Bilderzeugung auf der elektrofotografischen Schicht in negativer Weise derart beeinflussen, dass beispielsweise eine volle Fläche einer Vorlage ungleichmässig wiedergegeben wird. Die Überlagerung des Gleichspannungsfeldes durch das elektrische Wechselfeld bringt eine Beeinflussung der Entladungsspannung der Elektrode mit sich, da diese durch die aufgeprägte Wechselspannung in der Weise gesteuert wird, dass ausgehend von der vorgegebenen Gleichspannung dieser die Amplituden der Wechselspannung überlagert werden, wodurch Spannungsspitzen auftreten können, die zu einem Durchschlag der aufzuladenden Schicht führen.

Aus der DE-A-2231530 ist ein Verfahren zur elektrografischen Aufzeichnung von Bildern auf einem isolierenden Aufzeichnungsträger bekannt, der über eine Auflageelektrode gezogen wird, während über der Berührungsstelle mit der Auflageelektrode das Ladungsbild durch Zeichenelektroden auf der anderen Seite des Aufzeichnungsträgers aufgezeichnet wird. Hierzu wird eine Elektrodenanordnung verwendet, bei der ein Teilstrom der Korona-Entladung einer Entladungselektrode durch die Öffnung einer aus Elektroden gebildeten Spaltblende auf den Aufzeichnungsträger gelangt und dort über der Berührungslinie des Aufzeichnungsträgers mit der Auflagekante eine Aufladung bewirkt. Der Entladungsteilstrom wird über die aus vier flachen Elektroden gebildete Blende durch elektrische Bildsignale gesteuert. Dazu ist mindestens eine der Elektroden in eine Anzahl von Leiterstreifen aufgeteilt, über die die Signalspannung zugeführt wird.

Die DE-A-2423245 beschreibt ein Verfahren zur elektrografischen Aufzeichnung von Bildern auf einem isolierenden Aufzeichnungsträger mittels einer Koronaentladung, von der ein Teil des Entladungsstromes über eine Spaltblende entnommen und für die Aufladung des Aufzeichnungsträgers verwendet wird. Auch hier wird die bildmässige Aufladung durch Steuerspannungen an einer Zeichenelektrode vorgenommen, die sich im Kontakt mit dem Aufzeichnungsträger an der dem Spalt abgewandten Seite des Aufzeichnungsträgers befindet, wobei der elektrische Kontakt zwischen der Zeichenelektrode und dem isolierenden Aufzeichnungsträger durch die Zuführung einer leitfähigen Kontaktflüssigkeit an die Kontaktstelle hergestellt wird. Dabei kann die Aufladung des Aufzeichnungsträgers in strömendem Stickstoff stattfinden.

Aufgabe der Erfindung ist es, eine Vorrichtung zur schonenden und sicheren elektrostatischen Aufladung isolierender dielektrischer Schichten und zur Vermeidung von Durchschlägen dieser Schichten zu schaffen.

Diese Aufgabe wird erfindungsgemäss durch eine Vorrichtung mit den Merkmalen des Anspruchs 1 gelöst.

Die weitere vorteilhafte Ausgestaltung der Erfindung ergibt sich aus den Merkmalen der übrigen Patentansprüche.

Mit der Erfindung werden die Nachteile der Koronen nach dem Stand der Technik überwunden, die darin bestehen, dass beim Anlegen einer hohen Gleichspannung an Drahtkoronen oder Koronennadelspitzen die Steuerung derartiger Koronen zum Erzielen einer vorgegebenen Aufladungsspannung auf der isolierenden Schicht nur in begrenzter Weise möglich ist, so dass die Koronen in Verbindung mit zusätzlichen Elektroden in Gestalt von Steuergittern betrieben werden, wobei jedoch der Wirkungsgrad der Aufladespannung, bezogen auf den Ladestrom, gering ist. Neben der Schwierigkeit bei der Steuerung der Aufladungsspannung ist auch die Qualität der Aufladung oft unbefriedigend, weil Durchschläge auftreten oder die Aufladung durch Verschmutzung der Koronadrähte oder durch den Abbrand der Korona-Nadelspitzen schwankt. Mit steigender Baulänge der Koronen häufen sich derartige Defekte. Da an den Koronen Hochspannungen von einigen Tausend Volt zur Ionisation angelegt werden müssen, ist es erforderlich, entsprechende Sicherheitsvorkehrungen zu treffen.

Mit der Erfindung werden die Vorteile erzielt, dass in einem hochfrequenten elektrischen Wechselfeld Ionen erzeugt werden, die gewissermassen ein Reservoir an Ladungsträgern bilden, aus dem mit Hilfe des elektrostatischen Gleichfeldes der Aufladestrom auf die Aufzeichnungsschicht transportiert wird. Dabei ist es möglich, die Wechselspannungselektrode mit einem Isolierkörper zu umgeben, der ein Dielektrikum darstellt, das die Feldstärke im Bereich der Gleichspannungselektrode erhöht und gleichzeitig die Elektrode gegen Verschmutzungen schützt. Durch die Modulationsmöglichkeit der Gleichspannungs- bzw. der Wechselspannungsversorgung oder des Potentials der Gegenelektrode des Gleichfeldes ist es möglich, die dielektrische Schicht moduliert bzw. örtlich begrenzt aufzuladen.

Die Vorrichtung kann mit Vorteil bei der Herstellung elektrofotografischer Kopien mit Hilfe einer isolierenden Fotoleiterschicht als Aufzeichnungsträger angewandt werden, der aufgeladen, bildmässig belichtet und mit Toner entwickelt wird, um das auf der Fotoleiterschicht entstandene Ladungsbild zu einem sichtbaren Bild zu machen. Mit Vorteil kann die Erfindung auch bei der elektrofotografischen Herstellung von Reliefbildern genutzt werden, bei der das fotoleitfähige und zugleich thermoplastische Aufzeichnungsmaterial zuerst aufgeladen, dann bildmässig belichtet und bis zur Ausbildung eines Reliefbildes erwärmt wird. Es ist auch möglich, Toner- bzw. Reliefbilder durch bildmässige Aufladung einer rein thermoplastischen Aufzeichnungsschicht zu erzeugen.

Im folgenden werden Ausführungsbeispiele der Erfindung, die zeichnerisch dargestellt sind, näher beschrieben.

Es zeigen:
Fig. 1 eine schematische Darstellung der Schaltungsanordnung einer Ausführungsform der Vorrichtung nach der Erfindung,
Fig. 2 den Verlauf des Aufladestroms in Abhängigkeit von der an einer im elektrischen Wechselfeld befindlichen Elektrode anliegenden Gleichspannung sowie den Verlauf des Aufladestroms ohne elektrisches Wechselfeld,
Fig. 3-5 schematische Schnitt- und Seitenansichten von Elektrodenanordnungen der Vorrichtung,
Fig. 6 eine Elektrodenanordnung mit Abschirmung,
Fig. 7 eine gegenüber Fig. 1 geringfügig abgewandelte Ausführungsform der Vorrichtung,
Fig. 8 den Aufladestrom in Abhängigkeit von der Gleichspannung an der Gleichspannungselektrode bei verschiedenen Abständen von der Gegenelektrode, mit und ohne elektrisches Wechselfeld,
Fig. 9 eine spezielle Ausführungsform der Gegenelektrode,
Fig. 10 eine gegenüber Fig. 6 abgewandelte, weitere Elektrodenanordnung mit Abschirmung,
Fig. 11 eine Schaltungsanordnung einer anderen Ausführungsform, und
Fig. 12 eine gegenüber Fig. 11 geringfügig abgewandelte Ausführungsform der Erfindung.

Die Vorrichtung nach Fig. 1 umfasst einen Gleichspannungsgenerator 1 und einen Wechselspannungsgenerator 2. Der Gleichspannungsgenerator 1 enthält einen Spannungsregler 16, der eine zwischen Null und einem Maximalwert von einigen kV variable Gleichspannung erzeugt. Pa" rallel zu dem Ausgang des Gleichspannungsreglers 16 bzw. des Gleichspannungsgenerators 1 ist ein Glättungskondensator 33 geschaltet. In der Leitung zum heissen d.h. nicht geerdeten Ausgang 1₁ des Gleichspannungsgenerators 1 liegt ein Schaltelement 11, das einen Anschluss 14 aufweist, über den eine Spannungsmodulation der Gleichspannung erreicht werden kann. Der kalte d. h. geerdete Ausgang 1₀ liegt über eine Leitung 3 auf Massepotential. Die Gleichspannung U= des Gleichspannungsgenerators 1 ist zwischen 0 und 20 kV einstellbar und wird von dem heissen Ausgang 1₁ über eine Leitung 4 an eine Elektrode 5 angelegt, die im Abstand zu einer aufzuladenden dielektrischen Schicht 8 angeordnet ist. Diese dielektrische Schicht 8 ist beispielsweise ein fotoleitendes und/oder thermoplastisches Aufzeichnungsmaterial, das auf eine gewünschte Spannung aufgeladen, anschliessend bild- oder informationsmässig belichtet und mit Toner entwickelt wird. Es können auch Reliefbilder ausgebildet werden, zu deren Herstellung die fotoleitende und zugleich thermoplastische Aufzeichnungsschicht aufgeladen, dann bildmässig belichtet und zur Ausbildung der Reliefbilder erwärmt wird.

Der Wechselspannungsgenerator 2 umfasst einen Spannungsregler 17 und einen Frequenzregler 18, die Bestandteile einer Wechselspannungsquelle 32 sind. Die Wechselspannung des Wechselspannungsgenerators 2 beträgt 1 bis 10 kV_{eff}, bei einer Frequenz zwischen 1 und 100 kHz. Der Spannungsregler 17 dient zur Höheneinstellung der WeεhseIspannung, während mit dem Frequenzregler 18 die Frequenz der Wechselspannung abgestimmt wird. Der Wechselspannungsgenerator 2 umfasst des weiteren einen Trenntransformator 19, der die von der Wechselspannungsquelle 32 gelieferte Wechselspannung hochtransformiert und eine erdfreie Kaskadenschaltung der Wechselspannung auf den heissen Anschluss 1ᵢ des Gleichspannungsgenerators 1 sicherstellt. Hierzu ist der kalte Ausgang 2ₒ des Wechselspannungsgenerators 1 verbunden. In die Verbindungsleitung zwischen der Wechselspannungsquelle 32 und dem Trenntransformator 19 ist ein Schaltelement 10 geschaltet, über dessen Anschluss 13 eine Spannung zur Modulation der Wechselspannung eingespeist YYerden kann Der heisse Ausgang 2₁ des Wechselspannungsgenerators 2 ist über eine Leitung 6 mit einer Elektrode 7 in Verbindung, die weiter von der aufzuladenden dielektrischen Schicht 8 entfernt ist als die Gleichspannungselektrode 5. Die Wechselspannung U-des Wechselspannungsgenerators 2 wird über die Leitung 6 der Wechselspannungselektrode 7 zugeführt. Die auf die Spannung U= aufzuladende Schicht 8 liegt auf einer geerdeten Elektrode 9 auf. In die Erdleitung dieser Elektrode 9, die die Gegenelektrode zu der Gleichspannungselektrode 5 ist, ist ein Schaltelement 12 geschaltet, über dessen Anschluss 15 eine Spannung eingespeist werden kann, um das Potential der Elektrode 9 zu verändern.

Die Elektrode 5 dient zugleich als Gegenelektrode für die Wechselspannungselektrode 7, da der Ausgang 2ₒ des Wechselspannungsgenerators 2 mit dem Ausgang 1 des Gleichspannungsgenerators 1 zusammengeschaltet und über die Leitung 4 mit der Gleichspannungselektrode 5 in Verbindung steht.

Der besondere Aufbau der Vorrichtung ermöglicht eine völlig neue und spezielle Aufladungstechnik. Zwischen der Gleichspannungselektrode 5, die eine Koronaelektrode für die Aufladung ist, und der Wechselspannungselektrode 7 liegt die Wechselspannung U- an. Die Elektrode 5 besteht beispielsweise aus einem dünnen Koronadraht von 50 bis 300µm Dicke. Es können jedoch auch andere Aufladungskoronen geeigneter Bauart verwendet werden. Als Wechselspannungselektrode 7 wird eine beliebig geformte Elektrode eingesetzt, deren Querschnitt und Oberfläche so gestaltet sind, dass in ihrer unmittelbaren Umgebung keine Ionen erzeugt werden. So kann beispielsweise die Wechselspannungselektrode 7 eine Rundelektrode mit einem Durchmesser von 2mm sein. Mit Hilfe der Wechselspannungselektrode 7 erfolgt eine lonisation der Umgebungsatmosphäre der Elektrode 5 und die Grösse der Wechselspannung U- wird ausreichend hoch gewählt, damit auch bei maximalem Aufladestrombedarf im Bereich der Elektrode 5 eine ausreichende Anzahl der benötigten Ionen zur Verfügung stehen. Bei starker Ionisation tritt am Umfang der Elektrode 5 ein sichtbares Glimmen auf.

Wird die Elektrode 5 mit der Gleichspannung U= beaufschlagt, so wird je nach Wahl der Polarität der Gleichspannung U= entweder ein positiver oder ein negativer Aufladestrom auf die Schicht 8 geleitet. Hierbei besteht über einen weiten Arbeitsbereich ein nahezu linearer Zusammenhang zwischen dem Aufladestrom I (µA) und der an der Elektrode 5 anliegenden Gleichspannung U= (kV), wie aus Fig. 2, Kurve a, ersichtlich ist. Diese ausgeprägte Linearität zwischen Aufladestrom und vorgegebener Gleichspannung ermöglicht eine reproduzierbare Aufladung der Schicht 8 auf die jeweilige vorbestimmte Gleichspannung. Der Aufladestrom I beginnt im unteren Strombereich bereits bei Gleichspannungen von wenigen Volt, eventuell bei einer Spannung kleiner als 1 Volt. Hierzu muss die Wechselspannung äusserst symmetrisch zum Gemeinsamen Erdrotential verlaufen, da Verzerrungen des die Ionen erzeugenden Wechselfeldes Veränderungen der vorgegebenen Aufladungshöhe hervorrufen würden. Zum Erzielen einer extrem genauen Aufladungshöhe ist ausserdem ein stabiler, gut angepasster mechanischer Aufbau der Aufladungsvorrichtung erforderlich. Störende Fremdfelder müssen ferngehalten oder erforderlichenfalls durch Zuschalten eines geeigneten Kompensationspotentials ausgeglichen werden.

Die Kurve b in Fig. 2 zeigt den Aufladestrom in Abhängigkeit von der Gleichspannung einer bekannten Aufladungskorona gleicher Grösse, die ohne elektrisches Wechselfeld arbeitet. Aus Kurve b ist ersichtlich, dass die Aufladung erst bei einer Gleichspannung grösser als 8 kV beginnt und sich sehr schnell asymptotisch der Durchschlagsspannung für die aufzuladende Schicht nähert, die beispielsweise um 9 kV herum beträgt. Der Aufladestrom I nach Kurve b, der sich für eine Spannung dicht unterhalb der Durchschlagspannung ergibt, kann nach Kurve a mit wesentlich kleinerer Gleichspannung als bei der bekannten Aufladekorona erreicht werden, und ist etwa um die Koronaeinsatzspannung geringer. Diese verringerte Gleichspannung beträgt, wie aus Fig. 2, Kurve a entnommen werden kann, etwa 2,2 kV. Diese um die Koronaeinsatzspannung reduzierte Gleichspannung, in Verbindung mit der von der Koronaentladung getrennten Ionenerzeugung mit Hilfe des hochfrequenten elektrischen Wechselfeldes reduziert die Zahl der Durchschläge der Schicht 8 erheblich. Wird nach der Erfindung die Gleichspannungselektrode 5 als Koronaelektrode mit der gleichen Spannung wie herkömmliche Koronaeinrichtungen betrieben, so kann ein wesentlich grösserer Aufladestrom als bei den bekannten Koronaeinrichtungen erzielt werden.

Die Elektroden 5 und 7 sind zweckmässigerweise in Elektrodenanordnungen zusammengefasst, von denen einige in den Figuren 3-5 schematisch dargestellt sind.

Die Elektrodenanordnung in Fig. 3 umfasst einen dicken Draht als Wechselspannungselektrode 7 und einen dünnen Draht als Gleichspannungselektrode 5, die durch zwei Isolierstücke 20 gespannt und in ihrer Lage zueinander und zur aufzuladenden Schicht 8 bzw. zur Gegenelektrode 9 fixiert werden. Für die Elektrode 7 wird beispielsweise ein Draht aus Kupfer oder aus einem anderen Metall mit 1 bis mehreren Millimetern Durchmesser verwendet. Anstelle eines Drahtes kann auch ein anderes Profil aus Metall verwendet werden. Für die Elektrode 5 wird bevorzugt ein Wolfram- oder Stahldraht von etwa 10 bis zu einigen 100µm Dicke gewählt.

Ein Abstand 21 zwischen der Elektrode 5 und der aufzuladenden Schicht 8 und ein Abstand 22 zwischen den beiden Elektroden 5 und 7 betragen 1 bis etwa 20mm. Bei der in Fig. 4 dargestellten Elektrodenanordnung ist die Wechselspannungselektrode 7 von einem Isolierkörper 23 umschlossen. Hierzu kann beispielsweise die Elektrode 7 in ein Glasrohr eingeschmolzen oder eingeschoben sein. Dadurch wird erstens eine bessere Isolation zwischen der Elektrode 7 und der Gleichspannungselektrode 5 erreicht und zweitens bei gleichgrosser Wechselspannung wie bei der Elektrodenanordnung nach Fig. 3 eine höhere Feldstärke im Luftraum zwischen der Elektrode 5 und dem Isolierkörper 23 erhalten. Dies ergibt sich durch die hohe Dielektrizitätskonstante von etwa "5" für Glas im Vergleich zu Luft, da bekannterweise die Einzelfeldstärken den Dielektrizitätskonstanten verschiedener Materialien umgekehrt proportional sind.

Die frei eingespannte Elektrode 5 aus dünnem Draht neigt leicht zu mechanischen Schwingungen, besonders dann, wenn grosse Spannlängen vorliegen. Die Schwingneigung kann zum Teil durch entsprechend grosse Spannkräfte auf die Elektrode 5 unterdrückt werden. Günstiger lässt sich das Problem der Schwingneigung der Elektrode 5 mit der Elektrodenanordnung gemäss Fig. 5 lösen, bei der die Elektrode 5 in direkter Berührung mit der Oberfläche des Isolierkörpers 23 geführt ist. Hierzu kann die Elektrode 5 in einfacher Weise auf der Oberfläche des Isolierkörpers 23 aufgespannt oder in die Oberfläche desselben eingeschmolzen sein. Des weiteren kann die Elektrode 5 galvanisch oder durch Einbrennen auf den Isolierkörper 23 aufgebracht werden. Eine derartige Elektrodenanordnung mit auf dem Isolierkörper 23 fixierter Elektrode 5 eignet sich insbesondere für langgestreckte Koronen bis zu einer Länge von 1 m und darüber hinaus, die beispielsweise in elektrofotografischen Kopiergeräten zur Herstellung von Kopien von grossflächigen Vorlagen wie technischen Zeichnungen eingesetzt werden.

Die zuvor beschriebenen Elektrodenanordnungen ermöglichen, wie schon erwähnt, auch sehr niedrige Aufladungen der Schicht 8 mit einer Spannung von 1 Volt und darunter, so dass dadurch eine weitgehende Neutralisation von unerwünschten Oberflächen- bzw. Restladungen auf elektrofotografischen Aufzeichnungsmaterialien möglich ist. Beispielsweise werden in lonisationskammern eingestrahlte Röntgenintensitätsmuster in entsprechende Ladungsmuster auf isolierenden Schichten überführt, die nach der Entwicklung mit Toner sichtbare Bilder der Röntgenintensitätsverteilung ergeben. Dabei kann es vor der Einstrahlung der Röntgenintensitätsmuster erforderlich sein, Oberflächenladungen auf den isolierenden Schichten, die beispielsweise durch triboelektrischen Kontakt mit anderen Schichten entstehen, zu neutralisieren, damit diese sich nicht in unerwünschter Weise den Ladungsmustern überlagern können. Die Neutralisation erfolgt zum Beispiel derart, dass die Gleichspannungselektrode 5 auf Erdpotential geschaltet und die Wechselspannungselektrode 7 eine so hohe Wechselspannung empfängt, dass die Restladung beim Vorbeiziehen der Schicht 8 unter der Elektrode 5 verschwindend klein wird. Hierzu muss unter Umständen eine spezielle Elektrodeneinstellung und Symmetrierung der Wechselspannung vorgenommen und elektrostatische Fremdfelder ferngehalten oder kompensiert werden.

Wie schon erwähnt wurde, besteht bei der Vorrichtung nach Fig. 1 die Möglichkeit von modulierten Aufladungen, für die ein vielseitiger Bedarf vorhanden ist. So ist es allgemein bekannt, dass bei der Entwicklung von Ladungsbildern mit grossen Vollflächen eine bevorzugte Tonerabscheidung an den Bildrändern stattfindet, wodurch sogenannte Kantenbilder entstehen, falls keine besonderen Massnahmen wie das Vorsehen zusätzlicher Entwicklungselektroden getroffen werden. Eine andere Möglichkeit zum Erzielen einer vollflächigen Tonerabscheidung und zur Verbesserung der Halbtonwiedergabe besteht in der Rasterung des Ladungsbildes. Hierbei wird im allgemeinen zuerst homogen aufgeladen und dann rasterförmig belichtet. Es ist auch möglich, die Rasterung mit guter Qualität als stetiger Raster, beispielsweise mit einer sinusförmigen Ladungsverteilung, oder als durchmodulierter Raster, beispielsweise mit einer rechtecksförmigen Ladungsverteilung, zusammen mit der Aufladung in einem Verfahrensschritt aufzubringen. Hierzu'reicht eine Rasterung bis zu 20 Linien/mm, vorzugsweise 5 bis 10 Linien/mm für die Anforderungen an qualitativ einwandfreie Bürokopien völlig aus.

Auch für die Halbtondarstellung von Reliefbildern durch Schlierenprojektion müssen die den Reliefbildern zugrundeliegenden Ladungsbilder gerastert werden. Ebenso sind Rasterungen bis zu 10 Linien/mm bei der Anwendung der elektrostatischen Reliefbildtechnik erforderlich, bei der die schnelle Entwicklung durch Verformung ohne Zuführung von zusätzlichem Entwickler für Röntgenbildaufzeichnungen auf isolierenden verformbaren Schichten in lonisationskammern oder auf geeigneten Fotoleiterschichten, beispielsweise Selenlegierungen, genutzt wird.

Die Elektrodenanordnung der Vorrichtung eignet sich aufgrund der ausgeprägten Linearitätzwischen Ladestrom und Gleichspannung auch sehr gut für elektrostatische Kopierer, wie Computer-Ausdrucker und Telekopierer. In diesen Anwendungsfällen wird die zeilenweise zerlegte Information als entsprechendes elektrisches Signal sequentiell dem Kopierer zugeführt, der auf einem dielektrischen Aufzeichnungsträger zeilenweise, im allgemeinen mit Hilfe einer Elektrodenmatrix aus einzeln ansteuerbaren Einzelelektroden, ein entsprechendes Ladungsmuster auf die isolierende Schicht aufbringt. Das Ladungsmuster wird mit Toner sichtbar gemacht oder erzeugt auf einer durch Wärme verformten Schicht ein Reliefbild. Dabei ermöglicht die ausgeprägte Linearität zwischen Aufladestrom und Signalspannung, die hierbei die Gleichspannung ersetzt, eine der jeweiligen Signalspannung proportionale lokale Flächenladung auf dem Aufzeichnungsträger. Entsprechend der Flächenladung wird Toner abgeschieden oder die Reliefbildtiefe moduliert, so dass eine gute Halbtonwiedergabe gewährleistet ist. Wegen des grossen linearen Aussteuerbereichs der Elektrodenanordnung können die Halbtöne in kleinen Abstufungen wiedergegeben werden.

Für periodische, rasterförmige Modulationen zur Erzeugung von rechtecksförmigen Ladungsverteilungen auf der isolierenden Schicht wird beispielsweise die Wechselspannung des Wechselspannungsgenerators 2 der Vorrichtung nach Fig. über das Schaltelement 10 moduliert. Hierzu werden über den Anschluss 13 Impulse auf das Schaltelement 10 gegeben, z. B. ein elektromechanisches Relais, welches geöffnet und geschlossen wird. Nur im geschlossenen Zustand des Schaltelements 10 werden zwischen den Elektroden 5 und 7 Ionen erzeugt. Die verwendeten Relais können beispielsweise mit 200 Hz betrieben werden. Anstelle von elektromechanischen Relais können auch elektronische Schalter als Schaltelement 10 verwendet werden, die Schaltfrequenzen von 100 kHz und darüber hinaus zulassen.

Bei einer Schaltfrequenz von 500 Hz können auf einem mit einer Geschwindigkeit von 10 cm/s bewegten Aufzeichnungsträger beispielsweise gerasterte Ladungsmuster aufgebracht werden, die eine Rasterung von 5 Linien/mm aufweisen.

Für die modulierte Aufladung werden bevorzugt abgeschirmte Elektrodenanordnungen verwendet, wie sie in den Fig. 6 und 10 dargestellt sind.

Bei der Anordnung nach Fig. 6 befinden sich die Gleichspannungselektrode 5 und die Wechselspannungselektrode 7 mit dem Isolationskörper 23 in einem offenen Abschirmgehäuse 24 aus elektrisch isolierendem Material. Das Abschirmgehäuse 24 weist einen Spalt 25 auf, an dessen Kante die Elektrode 5 liegt und unter dem die Schicht 8 vorbeibewegt wird. Die Spaltbreite beträgt etwa 1 mm und der Abstand der Elektrode 5 zur Schicht 8 liegt zwischen 5 und 15mm. Die im Innern des Abschirmgehäuses 24 erzeugten Ionen treten durch den Spalt aus und treffen auf die Schicht 8 auf. Das Abschirmgehäuse 24 schirmt die lichtempfindliche Schicht 8 weitgehend gegen ein Koronaleuchten der Elektrode 5 ab und ermöglicht die Erzeugung der Ionen und die Aufladung innerhalb einer Schutzgasatmosphäre, beispielsweise aus Stickstoff, der in das Abschirmgehäuse 24 eingeleitet wird und durch den Spalt 25 wieder austritt. Bei der Füllung mit reinem Stickstoff mit einem Reinheitsgrad von 99% oder besser wird bei sonst unveränderten Einstellungen der Elektroden der Aufladestrom vergrössert. Darüber hinaus wird durch einen geringen Überdruck im Koronabereich die Gleichspannungselektrode 5, die als Koronaelektrode arbeitet, vor Verunreinigungen geschützt.

Weitere Modulationsmöglichkeiten bestehen über das Schaltelement 11 im Gleichspannungsgenerator 1 und das Schaltelement 12 in der Erdleitung der Gegenelektrode 9. Diese Schaltelemente 11, 12 können elektromechanische Relais oder elektronische Schalter sein und werden über die Anschlüsse 14 bzw. 15 angesteuert. Beim Öffnen der Schaltelemente 11 und 12 werden die bestehenden Kontakte unterbrochen und es können zeitlich wie amplitudenmässig variable Signale eingegeben werden. Die Modulation kann auch in der Weise vorgenommen werden, dass die Schaltelemente 10, 11, 12 so angesteuert werden, dass die bestehenden Kontakte nicht unterbrochen werden, dass die bestehenden Kontakte nicht unterbrochen werden sondern nur das Wechsel- bzw. Gleichfeld während der Modulationsphase abgeschwächt wird.

Gut zu übersehende Schaltungsverhältnisse werden bei einer Modulation des Potentials der Gegenelektrode 9 durch Ansteuerung des Schaltelements 12 über den Anschluss 15 erhalten. Das Schaltelement 12 eignet sich insbesondere für die Ansteuerung durch sich stark ändernde Signale. Bei zusammengesetzten Signalen, wie sie bei Computerausdrucken oder Telekopierern auftreten, wird dann die Elektrode 9 in eine Anzahl von einzelnen ansteuerbaren Elektrodenabschnitten quer über die Aufzeichnungsbreite zerlegt, über die die isolierende Aufzeichnungsschicht, beispielsweise ein homogenes dielektrisches Papier oder eine Folie, geführt wird. Die über das Schaltelement 12 eingespeiste Information kann im Bedarfsfall zusätzlich über das periodisch erregte Schaltelement 10 gerastert werden.

Die in Fig. 7 gezeigte Anordnung stimmt im Schaltungsaufbau zum grössten Teil mit der Vorrichtung nach Fig. 1 überein, mit den Unterschieden, dass keine Schaltelemente vorhanden sind und dass die Gegenelektrode 9 aus Aluminium über einen Gleichstrommesser 26 mit Massepotential verbunden ist. Diese Anordnung diente zur Aufnahme der in Fig. 8 dargestellten Kurven a-d und a'-d'.

Fig. 8 zeigt den linearen Zusammenhang zwischen dem Aufladestrom I (fAÄ) und der Gleichspannung U= (kV) von Kurven a, b, c, d für unterschiedliche Abstände zwischen der Gleichspannungselektrode 5 und der Gegenelektrode 9. Zu Vergleichszwecken sind die entsprechenden Kurven a', b', c', d' für die gleichen unterschiedlichen Abstände zwischen der Gleichspannungselektrode und der Gegenelektrode eingezeichnet, wobei jedoch die Elektrodenanordnung nur mit Gleichspannung betrieben wird, d.h. kein elektrisches Wechselfeld vorhanden ist. Die Endpunkte der einzelnen Kurven a-d und a'-d' geben die Aufladestromstärken kurz vor dem Auftreten von Spannungsdurchschlägen der aufzuladenden Schicht wieder. Aus den Kurven der Fig. 8 ist zu ersehen, dass bei etwa gleichen Durchschlagsspannungen für eine Aufladung der Schicht mit Gleichspannung, unterstützt durch ein elektrisches Wechselfeld, und mit Gleichspannung allein, ohne elektrisches Wechselfeld, im ersten Fall die erzielbaren Aufladestromstärken wesentlich über denjenigen des zweiten Falls liegen.

Fig. 9 zeigt eine metallische Gegenelektrode 9, beispielsweise eine Kupferschicht, in die auf einer Seite fotomechanisch Rasterlinien geätzt sind. Diese Gegenelektrode 9 ist mit einer isolierenden Aufzeichnungsschicht 8 beschichtet. Die Rasterlinien der Gegenelektrode 9 sind mit einem Mittelabgriff 27 eines Potentiometers 28 verbunden, wobei der Mittelabgriff während der Vorbeibewegung der Gegenelektrode 9 unter der Gleichspannungselektrode über das einseitig geerdete Potentiometer 28 bewegt wird, an dem eine Spannung U anliegt. Auf diese Weise kann während der Aufzeichnung an der Gegenelektrode 9 ein Spannungsabfall von beispielsweise U= -300 V bis 0 V erzeugt werden, wodurch eine Modulation der Aufzeichnung durch diese Veränderung des Potentials an der Gegenelektrode 9 erhalten wird.

Fig. 10 zeigt eine weitere Elektrodenanordnung, die ein Abschirmgehäuse 24 umgibt. Die Gleichspannungselektrode 5 besteht aus einer Anzahl von einzelnen Metalldrähten, die in Abständen zueinander und gegeneinander isoliert zwischen zwei facettenartig handgeschliffenen Glasplatten 30 eingekittet sind. Die Drahtspitzen ebenso wie die Drahtenden stehen am vorderen bzw. hinteren Ende der Glasplatten 30 vor. Die Drahtenden weisen Anschlüsse 31 zum Anlegen der Gleichspannung auf. Die Oberfläche der Gegenelektrode 9 ist leicht gekrümmt, so dass ein dielektrisches Papier aus einer isolierenden Deckschicht 8 und einem leitfähigen Papierträger 29 im Bereich der Gegenelektrode 9 seine Bewegungsrichtung entsprechend der Krümmung der Gegenelektrode 9 ändert. Entsprechend der Anzahl der Elektrodendrähte 5a, 5b, 5c,... gibt es genauso viele Anschlüsse 31a, 31b, 31c,... an den Drahtenden der Gleichspannungselektroden.

Fig. 11 zeigt schematisch den Schaltungsaufbau der Vorrichtung, mit der die Elektrodenanordnung nach Fig. 10 beispielsweise betrieben werden kann. Die Gleichspannungselektrode 5 besteht, wie schon erwähnt wurde, aus einzeln ansteuerbaren Elektroden 5a, 5b, 5c,..., die über eine entsprechende Anzahl von Schaltelementen 11 a, 11 b, 11c,... mit Anschlüssen 14a, 14b, 14c,... spannungsmässig angesteuert werden. Die Schaltelemente 11a, 11b, 11c,... sind mit den Anschlüssen 31 a, 31b, 31c,... der einzelnen Elektroden 5a, 5b, 5c,... verbunden. Im übrigen entspricht der Schaltungsaufbau demjenigen nach Fig. 1.

In Fig. 12 ist eine Schaltungsanordnung der Vorrichtung dargestellt, bei der jede der Elektroden 5, 7 und 9 aus mehreren, voneinander isolierten Einzelelektroden 5a, 5b,...; 7a, 7b,...; 9a, 9b,... besteht. Die Einzelelektroden 5a, 5b,... der Gleichspannungselektrode 5 und die Einzelelektroden 7a, 7b,... der Wechselspannungselektrode 7 stehen mit Schaltelementen 11a, 11b,... bzw. 10a, 10b,... in Verbindung, die über entsprechende Anschlüsse 14a, 14b,... bzw. 13a, 13b,... mit Spannungen zur abschnittsweisen Modulation der Spannung jeder Einzelelektrode beaufschlagbar sind. Die an die Einzelelektroden angelegten Spannungen zur Modulation können unterschiedlich gross sein. Die übrigen Teile der Fig. 12 entsprechen denjenigen der Fig. 11 und 1. Es handelt sich hierbei um den Wechselspannungsgenerator 2 mit der Wechselspannungsquelle 32, der den Spannungsregler 17 und den Frequenzregler 18 umfasst, und um den Trenntransformator 19.

Parallel zu den Ausgängen des Gleichspannungsreglers 16 bzw. des Gleichspannungsgenerators 1 liegt der Glättungskondensator 33.

Die von der Vorrichtung nach Fig. 1 her bekannten Schaltelemente 10, 11, 12 sind durch die zuvor erwähnten Schaltelemente 10a, 10b,...; 11 a, 11 b,... und 12a, 12b,... ersetzt, die mit den entsprechenden Einzelelektroden der Wechselspannungs-, Gleichspannungs- und Gegenelektrode verbunden sind. Die Schaltelemente 10a, 10b,...; 12a, 12b,... sind analog zu den Schaltelementen 11a, 11 b,... aufgebaut, d. h. sie können zwischen zwei Stellungen hin und her schalten, je nachdem, ob eine Modulationsspannung bzw. ein Modulationssignal eingespeist wird oder nicht.

In den folgenden Beispielen sind Betriebsdaten und Parameter der Vorrichtung angegeben.

### Beispiel 1

Eine Elektrodenanordnung nach Fig. 4 wurde in einer Vorrichtung nach Fig. 7 eingesetzt. Im Abstand von 4mm unterhalb der Gleichspannungselektrode 5 wurde die plattenförmige Gegenelektrode 9 aus Aluminium angeordnet, die über den Gleichstrommesser 26 mit Erdpotential verbunden war. Weitere Daten waren:
Wechselspannungselektrode 7: 1,8mm dicker Kupferdraht
Gleichspannungselektrode 5: 50µm dicker Wolframdraht
Isolationskörper 23: 5mm dickes Polytetrafluoräthylen
Länge der Gleichspannungselektrode 5: 40cm Wechselspannung: 5 kVeff/30 kHz.

Die Länge der Gleichspannungselektrode 5, die die Koronaelektrode bildet, entspricht den üblichen Längen von Koronen in Bürokopierern. Bei +300 V Gleichspannung stellt sich ein Strom von 2µA ein, bei +700 V von 11 pA und bei +1200 V von 22pA. Ähnliche Stromwerte wurden beim Anlegen negativer Gleichspannung an eine Gleichspannungselektrode 5 erhalten. Diese Aufladeströme wurden bei Gleichspannungen unterhalb der erforderlichen Einsatzspannung der Gleichspannungselektrode gemessen. Wurde an die Wechselspannungselektrode 7 kein Wechselfeld angelegt, so fiel der Auflagestrom aus.

Bei exakter Einstellung der Wechselspannung hinsichtlich ihrer Symmetrie und ihrer Verzerrungsfreiheit konnte schon bei einer Gleichspannung nahe von 0 Volt ein Aufladestrom bei angelegtem Wechselfeld an die Wechselspannungselektrode 7 gemessen werden. Bei der exakten Einstellung ist zu beachten, dass, wenn der Trenntransformator 19 des Wechselspannungsgenerators 2 im Gebiet der Eigenresonanz betrieben wird, wenn auch mit grosser Dämpfung, eine Frequenznachstimmung zu Phasenverschiebungen und Beeinflussungen des Sinusverlaufes der Wechselspannung führt.

### Beispiel 2

Die Elektrodenanordnung nach Fig. 4 wurde in der Vorrichtung nach Fig. 7 eingesetzt. Die Daten lauteten:
Wechselspannungselektrode 7: 1,8mm dicker Kupferdraht
Gleichspannungselektrode 5: 100µm dicker Stahldraht
Isolationskörper 23: Glasrohr mit 14mm Durchmesser
Länge der Gleichspannungselektrode 5: 780mm Wechselspannung: 5,5 kV_{eff}/30 kHz.

Die Ergebnisse dieser Messungen, die für Abstände zwischen der Gleichspannungselektrode 5 und der Gegenelektrode 9 von 5, 8, 10 und 13mm durchgeführt wurden, sind in Fig. 8 in den Kurven a, b, c und d dargestellt.

### Beispiel 3

Die Messungen des Beispiels 2 wurden mit einer ähnlichen, jedoch längeren Gleichspannungselektrode durchgeführt. Die Länge der Gleichspannungselektrode 5 betrug 1290mm und als Wechselspannungselektrode 7 wurde ein 4mm starker VA-Stahldraht verwendet. Die Abstände zwischen der Gleichspannungselektrode 5 und der Gegenelektrode 9 waren die gleichen wie im Beispiel 2. Die Aufladeströme betrugen etwa das 1,5fache der Werte nach Beispiel 2.

### Beispiel 4

Eine Elektrodenanordnung entsprechend Fig. 5 wurde in der Vorrichtung nach Fig. 7 eingesetzt. Als Gleichspannungselektrode 5 wurde ein etwa 1 mm breiter Streifen aus Gold-Palladium auf einem Isolierkörper 23 aus Keramik von 8mm Durchmesser aufgebracht und eingebrannt. Die übrigen Daten waren:
Wechselspannungselektrode 7: 1,8mm dicker Kupferdraht
Länge der Gleichspannungselektrode 5: 620mm Wechselspannung: 3 kV_{eff}/20 kHz

Der gemessene lineare Stromanstieg in Abhängigkeit von der Gleichspannung, die zwischen 1 und 7 kV variiert wurde, ist in Kurve a in Fig. 2 dargestellt. Wie aus der Kurve b in Fig. 2 ersichtlich ist, tritt ohne Wechselspannungsunterstützung erst oberhalb einer Gleichspannung von 8 kV ein Ladestrom auf, wobei oberhalb von 9 kV Spannungsdurchschläge auf der aufzuladenden Schicht 8 auftraten.

### Beispiel 5

Eine Fotoleiterschicht von 10pm Dicke aus gleichen molaren Anteilen Poly-N-Vinylcarbazol und Trinitrofluorenon, die auf einem leitfähigen Träger aus aluminisierter Polyesterfolie aufgetragen sind, wurden auf eine Gleichspannung von -800 V aufgeladen.

Hierzu wurde die Fotoleiterschicht 8 in 5mm Abstand unter der Gleichspannungselektrode 5 der Elektrodenanordnung nach Fig. 6 mit einer Geschwindigkeit von 30cm/s vorbeigeführt. Weitere Daten lauteten:
Wechselspannungselektrode 7: 1,8mm dicker Kupferdraht
Gleichspannungselektrode 5: 100µm dicker Stahldraht
Länge der Gleichspannungselektrode 5: 300mm Isolationskörper 23: Glasrohr von 14mm Durchmesser
Abschirmgehäuse 24: 3mm dicker Kunststoff Spaltbreite: 3mm

An die Gleichspannungselektrode 5 wurde eine Gleichspannung U= -800 V angelegt.

Die Abstimmung des Wechselspannungsgenerators 2 in Abhängigkeit vom geometrischen Aufbau der Elektrodenanordnung erfolgt über den Spannungsregler 17 und Frequenzregler 18. Im Regelbereich U- für Wechselspannung = 1 bis 5,7 kV_{elf} war zunächst die Spannung auf der Fotoleitschicht 8 kleiner als die vorgegebene Gleichspannung, stieg jedoch mit grösser werdender Wechselspannung bis auf den vorgegebenen Sollwert an. Bei einer Wechselspannung U- = 5,7 kVelf war die Spannungshöhe relativ unabhängig von der Frequenz und entsprach dem vorgegebenen Gleichspannungswert. Der grösste Aufladestrom bei dieser Wechselspannung wurde bei 34 kHz bei einer Halbwertsbreite von etwa ± 4 kHz gemessen.

Im Regelbereich U- = 5,7 bis 10 kV_{eff} wurde in Abhängigkeit von der Frequenzeinstellung die Fotoleiterschicht 8 teilweise geringfügig höher, teilweise niedriger als auf-800 V aufgeladen.

Die Aufladung der Fotoleiterschicht auf -800 V erfolgte unter den angegebenen Bedingungen insgesamt gesehen mit guter Reproduzierbarkeit und ohne Durchschläge der Fotoleiterschicht. Nach der Aufladung wurde bildmässig belichtet, mit Toner entwickelt und das Tonerbild auf Papier übertragen.

### Beispiel 6

Eine fotoleitende thermoplastische Aufzeichnungsschicht 8 auf einem Polyesterträger von 50µm Stärke, der auf einer Glasplatte mit einer transparenten, leitfähigen Schicht aufliegt, wurde auf +5200 V aufgeladen.

Die Aufzeichnungsschicht 8 bestand aus einer etwa 1 µm dicken Teilschicht aus Brompyrenharz, dem ¹/₅ Gewichtsanteil Dicyanomethylentrinitrofluorenon und ½ Gewichtsanteil eines Copolymeren aus Vinylchlorid und Vinylacetat zugesetzt waren. Darüber befand sich eine zweite, etwa 0,5µm dicke Teilschicht aus dem Glycerinester des hydrierten Kolophoniums.

Die Elektrodenanordnung wurde wie im Beispiel 5 eingestellt, nur mit dem Unterschied, dass die Gleichspannung an der Gleichspannungselektrode 5 + 5200 V betrug. Die Aufladung erfolgte reproduzierbar, ohne dass Durchschläge auf der Aufzeichnungsschicht auftraten.

Nach der Aufladung wurde mit interferierendem Licht eines He/Ne-Lasers ein Intensitätsmuster von 820 Linien/mm eingestrahlt, danach wurde während einer Zeitdauer von ¹/₁₀ s die Aufzeichnungsschicht auf 70°C erwärmt, dabei entstand ein Reliefgitter, welches das eingestrahlte Laserlicht beugte.

### Beispiel 7

Auf einer Polyesterfolie von 50)im Dicke wurde in einer lonisationskammer ein dem eingestrahlten Röntgenintensitätsmuster entsprechendes Ladungsbild erzeugt, das mit Toner sichtbar gemacht wurde. Dabei traten auch in intensitätsgleichen Stellen Dichteschwankungen der abgeschiedenen Tonermenge auf. Diese Schwankungen wurden durch eine nachfolgende neutralisierende Aufladung der Polyesterfolie mit folgender Elektronenanordnung vermieden:
Wechselspannungselektrode 7: 1,8mm dicker Kupferdraht
Gleichspannungselektrode 5: Wolframdraht mit 50ₗlm Durchmesser
Isolationskörper 23: Glasrohr mit 9mm Aussendurchmesser

Im Abstand von 5mm zu der Polyesterschicht wurde die Gleichspannungselektrode 5 und im Abstand von 10mm bis zum Aussendurchmesser des Isolationskörpers 23 die Wechselspannungselektrode 7 angeordnet. Die Gleichspannungselektrode 5 wurde auf Erdpotential gelegt und die Wechselspannungselektrode 7 zunächst mit 3 kV_{eff} betrieben. Die Polyesterschicht wurde mehrfach unter der Gleichspannungselektrode 5 vorbeibewegt. Hierbei wurde die Wechselspannung schrittweise bis auf 4,5 kV_{eff} erhöht. Zur weiteren Neutralisation der Restladung auf der Polyesterfolie wurde zur Symmetrierung der Wechselspannung deren Frequenz, ausgehend von 35 kHz schrittweise im Bereich zwischen 30 und 40 kHz verändert, bis eine optimale Ladungsneutralisation erhalten wurde. Die Frequenz betrug dabei 32 kHz.

Mit diesen Einstellungen konnte die Polyesterfolie soweit neutralisiert werden, dass auf der Oberfläche nur noch eine Restspannung von 1,5 V mit einem berührungslos arbeitenden elektrostatischen Spannungsmessgerät gemessen wurde.

### Beispiel 8

Eine thermoplastische Aufzeichnungsschicht 8 auf einem Polyesterträger von 50llm Dicke wurde auf +5 kV rasterförmig aufgeladen. Die 20ₗlm dikke Aufzeichnungsschicht bestand aus einem Glykolester des hydrierten Kolophoniums.

Das Aufzeichnungsmaterial wurde auf einer geerdeten Unterlage in 5mm Abstand von der Gleichspannungselektrode 5 unter einer Elektrodenanordnung nach Fig. 6 mit einer Geschwindigkeit von 10cm/s vorbeibewegt. Die übrigen Daten lauteten:
Wechselspannungselektrode 7: 1,8mm dicker Kupferdraht
Gleichspannungselektrode 5: 50gm dicker Wolframdraht
Isolationskörper 23: Glasrohr mit 9mm Durchmesser, Spaltbreite 1 mm
Wechselspannung: 5 kV_{eff}/30 kHz
Abstand zwischen den Elektroden 5 und 7: 6,5mm

Zur Modulation der Aufladespannung der Aufzeichnungsschicht wurde mit dem Schaltelement 10 nach Fig. 1 die Wechselspannung periodisch unterbrochen, wozu an den Anschluss 13 ein Frequenzgenerator angeschlossen wurde. Das Schaltelement 10, das aus einem integrierten Halbleiterschalter bestand, ermöglichte eine praktisch verzögerungsfreie Steuerung der Wechselspannung.

Die Impulsdauer wie die Totzeit, in der der Schalter geöffnet bzw. geschlossen war, betrug jeweils 10 ms. An der Gleichspannungselektrode 5 lag eine Gleichspannung von +5 kV an.

Nach der rasterförmigen Aufladung wurde das Aufzeichnungsmaterial mit Warmluft von etwa 50°C erwärmt, wobei ein Reliefgitter von 5 Linien/ cm entstand.

### Beispiel 9

Das Beispiel 8 wurde wiederholt, wobei der rasterförmigen Aufladung ein weiteres Ladungsmuster überlagert wurde. Dazu wurde das rasterförmig aufgeladene Aufzeichnungsmaterial zusammen mit der leitfähigen Unterlage in eine lonisationskammer eingebracht. Die leitfähige Unterlage bestand aus einer 5x5cm grossen Glasplatte mit einer leitfähigen transparenten Schicht mit verstärkten Elektroden an gegenüberliegenden Seiten. Die Plattenelektroden wurden an nach aussen führenden Leitungen angeschlossen. Oberhalb dieser Platte befand sich in einem Abstand von 1 cm eine zweite transparente Elektrode. Das Gehäuse der Ionisationskammer bestand aus 15mm dickem Plexiglas. Die Kammer wurde evakuiert und mit Xenon unter leichtem Überdruck gefüllt. Die Elektrode mit der aufliegenden Aufzeichnungsschicht wurde auf Erdpotential gelegt und an die obere Elektrode eine Spannung von-8 kV gelegt. Vor der Röntgenexposition mit 80 kV-Röntgenstrahlen wurde ein flacher Bleikeil in den Strahlengang gebracht. Beim Erwärmen der unteren Elektrode durch einen Spannungsstoss von 70 V für eine Dauer von 0,1 s entstand auf der thermoplastischen Aufzeichnungsschicht ein Reliefbild, das mit einer Schlierenoptik ausgelesen wurde. In den Bereichen abgeschwächter Röntgenstrahlung durch den Bleikeil waren dessen Umrisse, überlagert von einer linienförmigen Rasterstruktur, zu erkennen. Die Rasterintensität nahm mit der Dicke des Bleikeils bei der Röntgenexposition zu, wodurch eine entsprechende Halbtonwiedergabe des Bleikeils ermöglicht wurde.

### Beispiel 10

Eine 300µm dicke Selenschicht auf einer 2mm dicken Aluminiumplatte wurde mit einer 20µm dicken thermoplastischen Aufzeichnungsschicht, bestehend aus dem Glykolester des hydrierten Kolophoniums, beschichtet. Mit den Einstellungen des Beispiels 8 erfolgte eine gerasterte Aufladung auf +1800 V, wobei mit Röntgenstrahlen von 80 kV durch einen flachen Bleikeil hindurch bestrahlt und mit Warmluft erwärmt wurde. Dabei entstand ein Reliefbild des Bleikeils, das mit einer Reflexions-Schlierenoptik ausgelesen wurde. An den durch den Bleikeil vor der Röntgenexposition geschützten Stellen war das Reliefbild linienförmig gerastert. Die Rasterintensität nahm mit der Dicke des Bleikeils bei der Röntgenexposition zu, wodurch ein Halbtonbild des Bleikeils erhalten wurde.

### Beispiel 11

Auf eine isolierende Aufzeichnungsschicht 8 wurde ein Ladungsmuster mit entsprechend variablen Eingangsdaten aufgebracht.

Die Aufzeichnungsschicht 8 wurde im Abstand von 5mm unter einer Elektrodenanordnung nach Fig. 6 mit einer Geschwindigkeit von 45cm/s vorbeigeführt. Die übrigen Daten lauteten:
Wechselspannungselektrode 7: 1,8mm dicker Kupferdraht
Gleichspannungselektrode 5: 50m dicker Wolframdraht
tsolationskörper 23: Glasrohr von 9mm Durchmesser
Wechselspannung: 5 kV_{eff}/30 kHz
Gleichspannung: -300 V

Die Elektrodenanordnung mit einer Spaltbreite von 1 mm wurde in einer Vorrichtung nach Fig. 1 eingesetzt, wobei die Modulation über den Anschluss 15 des Schaltelements 12 in der Masseleitung der Gegenelektrode 9 erfolgte.

Die Gegenelektrode 9 bestand aus einer Kunststoffplatte mit einer Kupferbeschichtung, wie sie zur Herstellung von Leiterplatten benutzt werden. In die als Gegenelektrode 9 geschaltete Kupferschicht wurden fotomechanisch Rasterlinien geätzt, wie dies aus Fig. 9 ersichtlich ist. Während der Aufzeichnung wurde an der Gegenelektrode 9 ein Spannungsabfall von -300 V bis 0 V erzeugt.

Bei der Entwicklung mit Flüssigtoner wurde auf der Aufzeichnungsschicht 8 entlang der Laufstrekke zunehmend mehr Toner abgeschieden. Das auf Papier übertragene Tonerbild liess die Schwärzungszunahme längs der Laufstrecke deutlich erkennen und die Rasterlinien der Gegenelektrode 9 wurden eindeutig wiedergegeben. Es traten keine Durchschläge der Aufzeichnungsschicht 8 auf.

### Beispiel 12

Auf eine isolierende thermoplastische Aufzeichnungsschicht 8 wurde unter Bildung von Reliefstrukturen ein Ladungsmuster entsprechend variablen Eingangsdaten aufgebracht.

Die Aufzeichnungsschicht 8 bestand aus einer 20µm dicken Schicht des Glykolesters des hydrierten Kolophoniums auf einer 50µm dicken Polyesterfolie und wurde nach den Einstellungen des Beispiels 11 aufgeladen, wobei die vorgegebene Gleichspannung U= = -5kV betrug. Die Wechselspannung von 5 kVₑff und 30 kHz wurde über das Schaltelement 10 und den Anschluss 13 von einem Frequenzgenerator mit 3 kHz periodisch moduliert.

Beim Entwickeln der Aufzeichnungsschicht 8 mit Warmluft von etwa 50°C wurde ein Reliefbild der Gegenelektrode 9 erhalten. Längs der Laufstrecke nahm die Relieftiefe zu. Bei der Projektion mit einer Schlierenoptik stellte sich die Gegenelektrode 9 in Laufrichtung zunehmend dunkler dar.

### Beispiel 13

Auf die isolierende Aufzeichnungsschicht 8 eines dielektrischen Papiers mit einem leitfähigen Papierträger 29 wurde ein Ladungsmuster mit entsprechend variablen Eingangsdaten aufgebracht. Das dielektrische Papier wurde etwa in 0,5mm Abstand unter einer Elektrodenanordnung nach Fig. 10 mit einer Geschwindigkeit von 25cm/s vorbeibewegt. Die übrigen Daten lauteten:
Wechselspannungselektrode 7: 1,8mm dicker Kupferdraht
Gleichspannungselektrode 5: einzelne Wolframdrähte mit 150µm Dicke, die in Abständen von etwa 300µm gegeneinander isoliert angeordnet waren
Wechselspannung: 5 kVeff/30 kHz

Die Spaltbreite des Abschirmgehäuses 24 betrug 1 mm. Die Elektrodenanordnung wurde in einer Vorrichtung nach Fig. 11 eingesetzt. Die Gleichspannung U= wurde über die parallel zueinander liegenden Schaltelemente 11a, 11b, 11c,... an die zugehörigen Einzelelektroden 5a, 5b, 5c,... angelegt. An die Anschlüsse 14a, 14b, 14c,... der Schaltelemente 11a, 11b, 11ε,... wurden die einzelnen Steuersignale zur Ansteuerung der Einzelelektroden 5a, 5b, 5c,... gegeben.

Zuerst wurden alle Drahtenden über die Anschlüsse 31a, 31 b, 31c,... leitend miteinander verbunden und es wurde ähnlich wie im Beispiel 11 über einen Potentiometerabgriff 27 (Fig. 9) eine sich von -500 V bis 0 V stetig ändernde Gleichspannung U= an die Drahtenden der Einzelelektroden angelegt. Bei der Entwicklung mit Flüssigtoner wurde auf dem dielektrischen Papier in Laufrichtung zunehmend weniger Toner abgeschieden. Dabei entstanden keine strichförmigen Schreibspuren der einzelnen Elektroden 5a, 5b, 5c,.... Es traten keine Durchschläge auf und die Halbtonwiedergabe war durchwegs zufriedenstellend. Die Linienzüge benachbarter Einzelelektroden fügten sich trennlinienfrei zusammen, so dass optisch der Übergang von einer Einzelelektrode auf die benachbarte Einzelelektrode nicht feststellbar war.

Bei diesem Beispiel wurde auch nur an eine einzelne Elektrode, beispielsweise die Elektrode 5a, oder eine Gruppe von Einzelelektroden eine Gleichspannung U= = -500 V angelegt, während die übrigen Einzelelektroden auf Erdpotential lagen. Die angelegte Gleichspannung wurde dann während der Aufzeichnung des öfteren unterschiedlich lang unterbrochen. Das mit Flüssigtoner entwickelte Bild zeigte in Laufrichtung und quer dazu Schreibspuren bis zu einer Breite von etwa 0,3mm herab. Es traten keine Durchschläge auf.

## Patentansprüche

1. Vorrichtung zum elektrostatischen Aufladen einer dielektrischen Schicht, mit einer ersten Elektrode (5), die mit einem ersten, nicht geerdeten Ausgang (1₁) eines Gleichstromgenerators (1) verbunden und im Abstand von einer aufzuladenden dielektrischen Schicht (8) angeordnet ist, mit einer zweiten Elektrode (7), die mit einem nicht geerdeten, ersten Ausgang (2₁) eines Wechselstromgenerators (2) verbunden und weiter als die erste Elektrode von der dielektrischen Schicht entfernt angeordnet ist, und mit einer geerdeten dritten Elektrode (9), auf der die aufzuladende Schicht aufliegt, dadurch gekennzeichnet, dass die erste Elektrode ausser mit dem Gleichspannungsgenerator auch noch direkt mit einem zweiten Ausgang (2₀) des Wechselspannungsgenerators verbunden ist und dass die auf ein und derselben Seite der aufzuladenden Schicht angeordneten Elektroden (5, 7) so ausgebildet und die Ausgangsspannungen der beiden Generatoren so gewählt sind, dass nur an der ersten Elektrode (5) und von dem Wechselspannungsfeld Ladungsträger erzeugt werden.

2. Vorrichtung nach Anspruch 1, dadurch gekennzeichnet, dass die Gleichspannung des Gleichspannungsgenerators (1) zwischen Null und 20 kV einstellbar ist.

3. Vorrichtung nach Anspruch 1 oder 2, dadurch gekennzeichnet, dass die Wechselspannung des Wechselspannungsgenerators (2) 1 bis 10 kV_{eff} bei einer Frequenz zwischen 1 und 100 kHz beträgt.

4. Vorrichtung nach Anspruch 1, dadurch gekennzeichnet, dass der Wechselspannungsgenerator (2) eine Wechselspannungsquelle (32) mit einem Spannungsregler (17) zur Höheneinstellung der Wechselspannung und einem Frequenzregler (18) zur Abstimmung der Frequenz der Wechselspannung enthält.

5. Vorrichtung nach Anspruch 4, dadurch gekennzeichnet, dass der Wechselspannungsgenerator (2) einen Trenntransformator (19) umfasst, der die von der Wechselspannungsquelle (32) zugeführte Wechselspannung hochtransformiert.

6. Vorrichtung nach den Ansprüchen 4 und 5, dadurch gekennzeichnet, dass zwischen die Wechselspannungsquelle (32) und den Trenntransformator (19) ein Schaltelement (10) geschaltet ist, dem über einen Anschluss (13) eine Spannung zur Modulation der Wechselspannung zuführbar ist.

7. Vorrichtung nach Anspruch 1 oder 2, dadurch gekennzeichnet, dass in die Leitung zum nicht geerdeten Ausgang (1₁) des Gleichspannungsgenerators (1) ein Schaltelement (11) geschaltet ist, das über einen Anschluss (14) mit einer Spannung zur Modulation der Gleichspannung beaufschlagt ist.

8. Vorrichtung nach Anspruch 1 oder 2, dadurch gekennzeichnet, dass in die Erdleitung der Gegenelektrode (9) ein Schaltelement (12) geschaltet ist, das über einen Anschluss (15) mit einer Spannung zur Veränderung der Spannung der Gegenelektrode (9) beaufschlagbar ist.

9. Vorrichtung nach Anspruch 1, dadurch gekennzeichnet, dass die erste und die zweite Elektrode (5, 7) jeweils aus mehreren, voneinander isolierten Einzelelektroden (5a, 5b, 5c,...; 7a, 7b, 7c,...) bestehen.

10. Vorrichtung nach Anspruch 1, dadurch gekennzeichnet, dass die dritte Elektrode (9) aus mehreren, voneinander isolierten Einzelelektroden (9a, 9b, 9c,...) besteht.

11. Vorrichtu.ng nach den Ansprüchen 9 und 10, dadurch gekennzeichnet, dass jede der Einzelelektroden (5a, 5b, 5c,...; 9a, 9b, 9c,...) der ersten Elektrode (5) und/oder der dritten Elektrode (9) mit einem Schaltelement (11a, 11b, 11ε,...; 12a, 12b, 12c,...) in Verbindung steht, das über einen entsprechenden Anschluss (14a, 14b, 14c,..._{;} 15a, 15b, 15c,...) mit einer Spannung zur abschnittsweisen Modulation der Gleichspannung bzw. zur Veränderung der Spannung der einzelnen dritten Elektroden beaufschlagbar ist und dass die an die Einzelelektroden angelegten Spannungen unterschiedlich gross sind.

12. Vorrichtung nach den Ansprüchen 6 bis 8 und 10, dadurch gekennzeichnet, dass das Schaltelement (10; 11; 12; 10a; 10b; ...; 11a; 11b; ...; 12a; 12b; ...) ein elektromechanischer Schalter, z. B. ein Relais, oder ein elektronischer Schalter ist.

13. Vorrichtung nach Anspruch 1, dadurch gekennzeichnet, dass die erste Elektrode (5) aus einem Koronadraht mit einem Durchmesser von 5gm bis 2mm besteht.

14. Vorrichtung nach Anspruch 1, dadurch gekennzeichnet, dass die erste Elektrode (5) ein Metallband mit rechteckigem Querschnitt ist, der eine Dicke zwischen 5 [im und 2mm besitzt.

15. Vorrichtung nach den Ansprüchen 1 und 9, dadurch gekennzeichnet, dass die erste Elektrode (5) aus einer Nadelanordnung mit voneinander isolierten, einzeln ansteuerbaren Nadeln besteht.

16. Vorrichtung nach Anspruch 1, dadurch gekennzeichnet, dass ein Isolierkörper (23) die zweite Elektrode (7) umschliesst.

17. Vorrichtung nach den Ansprüchen 1 und 16, dadurch gekennzeichnet, dass die erste Elektrode (5) von dem die zweite Elektrode (7) umhüllenden Isolierkörper (23) in einem Abstand von 1 bis 10mm angeordnet ist.

18. Vorrichtung nach den Ansprüchen 1 und 16, dadurch gekennzeichnet, dass die erste Elektrode (5) direkt an dem die zweite Elektrode (7) umschliessenden Isolierkörper (23) anliegt.

19. Vorrichtung nach den Ansprüchen 1 und 16 bis 18, dadurch gekennzeichnet, dass der Abstand zwischen der ersten Elektrode (5) und der zweiten Elektrode (7) 1 bis 20mm beträgt.

20. Vorrichtung nach den Ansprüchen 1 und 9, dadurch gekennzeichnet, dass die zweite Elektrode (7) aus einem Metalldraht mit einem Durchmesser von 1 bis 20mm oder aus einem Metallprofil mit einem Querschnitt entsprechender Dikke zu dem Drahtdurchmesser besteht.

21. Vorrichtung nach den Ansprüchen 9 und 10, dadurch gekennzeichnet, dass der Abstand zwischen der ersten Elektrode (5) und der dritten Elektrode (9) 1 bis 20mm beträgt.

22. Vorrichtung nach den Ansprüchen 1 bis 15, dadurch gekennzeichnet, dass zwischen der ersten Elektrode (5) und der dielektrischen Schicht (8) eine lichtundurchlässige Abschirmung (24) angeordnet ist.

23. Vorrichtung nach Anspruch 22, dadurch gekennzeichnet, dass die Abschirmung (24) der ersten Elektrode (5) einen Austrittsspalt (25) für den Aufladestrom aufweist.

24. Vorrichtung nach den Ansprüchen 22 und 23, dadurch gekennzeichnet, dass die Abschirmung (24) eine gasgefüllte Hülle bildet.

## Claims

1. Device for electrostatically charging a dielectric layer, comprising a first electrode (5) which is connected to a first, ungrounded output (1ᵢ) of a DC voltage generator and arranged at a distance from a dielectric layer (8) to be charged; a second electrode (7) which is connected to a first, ungrounded output (2₁) of an AC voltage generator and arranged at a greater distance from the dielectric layer than the first electrode; and a third electrode (9) which is grounded and on which the layer to be charged rests, characterized in that, in addition to the DC voltage generator, the first electrode is also directly connected to a second output (2₀) of the AC voltage generator, and that the electrodes (5, 7) arranged on the same side of the layer to be charged are designed such and the output voltage of the two generators is selected such that charge carriers are only produced at the first electrode (5) and by the AC voltage field.

2. Device as claimed in claim 1, characterized in that the DC voltage of the DC voltage generator (1) can be adjusted from 0 to 20 kV.

3. Device as claimed in claim 1 or 2, characterized in that the AC voltage of the AC voltage generator (2) is 1 to 10 kV_{eff}, at a frequency of between 1 and 100 kHz.

4. Device as claimed in claim 1, characterized in that the AC voltage generator (2) includes an AC voltage source (32) comprising a voltage regulator (17) for adjusting the amplitude of the AC voltage and a frequency control means (18) for tuning the frequency of the AC voltage.

5. Device as claimed in claim 4, characterized in that the AC voltage generator (2) comprises an isolating transformer (19) for stepping up the AC voltage supplied by the AC voltage source.

6. Device as claimed in claims 4 and 5, characterized in that between the AC voltage source (32) and the isolating transformer (19) a switching element (10) is connected which can be supplied via a connection (13) with a voltage for amodulating the AC voltage.

7. Device as claimed in claim 1 or 2, characterized in that into the line to the ungrounded output (1₁) of the DC voltage generator (1) a switching element (11) is connected, to which via a connection (14) a voltage for modulating the DC voltage can be applied.

8. Device as claimed in claim 1 or 2, characterized in that into the earthline of the counter-electrode (9) a switching element (12) is connected, to which via a connection (15) a voltage for modifying the voltage of the counter-electrode (9) can be applied.

9. Device as claimed in claim 1, characterized in that the first and the second electrode (5, 7) consist of several, mutually insulated single electrodes (5a, 5b, 5c,...; 7a, 7b, 7c,...).

10. Device as claimed in claim 1, characterized in that the third electrode (9) consists of several, mutually insulated single electrodes (9a, 9b, 9c,...).

11. Device as claimed in claims 9 and 10, characterized in that each of the single electrodes (5a, 5b, 5c,...; 9a, 9b, 9c,...) of the first electrode (5) and/or the third electrode (9) is connected to a switching element (11a, 11b, 11c,...; 12a, 12b, 12c,...), to which via a corresponding connection (14a, 14b, 14c,...; 15a, 15b, 15c,...) a voltage for the section- by-section modulation of the DC voltage and for modifying the voltage of the single third electrode can be applied and that the voltages applied to the single electrodes are of different amplitudes.

12. Device as claimed in claims 6 to 8 and 10, characterized in that the switching element (10; 11; 12; 10a, 10b,...; 11a, 11b,...; 12a, 12b,...) is an electromechanical switch, such as a relay, or an electronic switch.

13. Device as claimed in claim 1, characterized in that the first electrode (5) consists of a corona wire of a diameter of 5_{!}!m to 2mm.

14. Device as claimed in claim 1, characterized in that the first electrode (5) is a metal tape with a rectangular cross-section of a thickness between 5_{!}!m and 2mm.

15. Device as claimed in claims 1 and 9, characterized in that the first electrode (5) consists of a needle arrangement with mutually insulated and individually controllable needles.

16. Device as claimed in claim 1, characterized in that an insulating body (23) encloses the second electrode (7).

17. Device as claimed in claims 1 and 16, characterized in that the first electrode (5) is arranged at a distance of from 1 to 10mm from the insulating body (23) enclosing the second electrode (7).

18. Device as claimed in claims 1 and 16, characterized in that the first electrode (5) rests directly against the insulating body (23) enclosing the second electrode (7).

19. Device as claimed in claims 1 and 16 to 18, characterized in that the distance between the first electrode (5) and the second electrode (7) is 1 to 20mm.

20. Device as claimed in claims 1 and 9, characterized in that the second electrode (7) consists of a metal wire with a diameter of 1 to 20mm or of a metal section with a cross-section of a thickness which corresponds to the diameter of the wire.

21. Device as claimed in claims 1, 9 and 10, characterized in that the distance between the first electrode (5) and the third electrode (9) is from 1 to 20mm.

22. Device as claimed in claims 1 to 15, characterized in that between the first electrode (5), and the dielectric layer (8) an opaque shield (24) is arranged.

23. Device as claimed in claim 22, characterized in that the shield (24) of the first electrode (5) is provided with an exit gap (25) for the charging current.

24. Device as claimed in claims 22 and 23, characterized in that the shield (24) forms a casing filled with gas.

## Revendications

1. Dispositif de charge électrostatique d'une couche diélectrique, comportant une première électrode (5) reliée à une première sortie non mise à la terre (1ᵢ) d'un générateur (1) de courant continu et disposée à une certaine distance d'une couche diélectrique (8) à charger, avec une deuxième électrode (7) reliée à une première sortie (2₁) non mise à la terre d'un générateur (2) de courant alternatif et qui est placée plus loin de la couche diélectrique que la première électrode, et avec une troisième électrode (9) mise à la terre sur laquelle repose la couche à charger, caractérisé en ce que la première électrode, outre le générateur de tension continue, est également reliée directement à une deuxième sortie (2₀) du générateur de tension alternative et que les électrodes (5, 7) placées du même côté de la couche à charger sont réalisées de telle manière, et les tensions de sortie des deux générateurs sont choisies de telle façon, que des porteurs de charges ne soient produits que près de la première électrode (5) et par le champ alternatif.

2. Dispositif selon la revendication 1, caractérisé en ce que la tension continue fournie par le générateur (1) de tension continue est réglable entre zéro et 20 kV.

3. Dispositif selon la revendication 1 où 2, caractérisé en ce que la tension alternative fournie par le générateur (2) de tension alternative est de 1 à 10 kV_{eff} pour une fréquence comprise entre 1 et 100 kHz.

4. Dispositif selon la revendication 1, caractérisé en ce que le générateur de tension alternative (2) comprend une source de tension alternative (32) avec un régulateur de tension (17) servant à régler la valeur de la tension alternative, et un régulateur de fréquence (18) servant à régler la fréquence de la tension alternative.

5. Dispositif selon la revendication 4, caractérisé en ce que le générateur (2) de tension alternative comprend un transformateur séparateur (19) qui élève la tension fournie par la source (32) de tension alternative.

6. Dispositif selon la revendication 4 ou 5, caractérisé en ce que, entre la source de tension alternative (32) et le transformateur séparateur (19), un organe de commutation (10) est inséré, auquel une tension servant à moduler la tension alternative peut être amenée par une borne (13).

7. Dispositif selon la revendication 1 ou 2, caractérisé en ce qu'un organe de commutation (11) est inséré dans le conducteur menant à la sortie (1₁) non mise à la terre du générateur (1) de tension continue, organe de commutation (11) qui, par une borne (14), peut recevoir une tension de modulation de la tension continue.

8. Dispositif selon la revendication 1 ou 2, caractérisé en ce qu'un organe de commutation (12) est inséré dans le conducteur de terre de la contreélectrode (9), élément de commutation (12) qui, par une borne (15), peut recevoir une tension servant à modifier la tension de la contreélectrode (9).

9. Dispositif selon la revendication 1, caractérisé en ce que la première et la deuxième électrodes (5, 7) sont constituées chacune par plusieurs électrodes élémentaires isolées les unes des autres (5a, 5b, 5c, etc.; 7a, 7b, 7c, etc.).

10. Dispositif selon la revendication 1, caractérisé en ce que la troisième électrode (9) est constituée par plusieurs électrodes élémentaires isolées les unes des autres (9a, 9b, 9c, etc.)

11. Dispositif selon la revendication 9 ou 10, caractérisé en ce que chacune des électrodes élémentaires (5a, 5b, 5c, etc.; 9a, 9b, 9c, etc.) de la première électrode (5) ou de la troisième électrode (9), ou des deux, est reliée à un organe de commutation (11a, 11b, 11c, etc.; 12a, 12b, 12c, etc.) qui, par une borne appropriée (14a, 14b, 14c, etc.; 15a, 15b, 15c, etc.), peut recevoir une tension servant à moduler la tension continue par sections ou à modifier la tension des différentes troisièmes électrodes et en ce que les tensions appliquées aux différentes électrodes élémentaires ont de différentes valeurs.

12. Dispositif selon l'une des revendications 6 à 8 et 10, caractérisé en ce que l'organe de commutation (10; 11; 12; 10a; 10b; etc.; 11a, 11b; etc.; 12a, 12b; etc.) est un interrupteur électromécanique, par exemple un relais, ou un interrupteur électronique.

13. Dispositif selon la revendication 1, caractérisé en ce que la première électrode (5) est constituée par un fil à effet de couronne, d'un diamètre de 5gm à 2mm.

14. Dispositif selon la revendication 1, caractérisé en ce que la première électrode (5) est un ruban métallique de section rectangulaire et ayant de 5₁im à 2mm d'épaisseur.

15. Dispositif selon l'une des revendications 1 et 9, caractérisé en ce que la première électrode (5) est constituée par un ensemble d'aiguilles isolées les unes des autres et pouvant être attaquées individuellement.

16. Dispositif selon la revendication 1, caractérisé en ce qu'un isolateur (23) entoure la deuxième électrode (7).

17. Dispositif selon l'une des revendications 1 et 16, caractérisé en ce que la première électrode (5) est disposée à une distance de 1 à 10mm de l'isolateur (23) qui entoure la deuxième électrode (7).

18. Dispositif selon l'une des revendications 1 et 16, caractérisé en ce que la première électrode (5) est appliquée directement contre l'isolateur (23) entourant la deuxième électrode (7).

19. Dispositif selon l'une des revendications 1 et 16 à 18, caractérisé en ce que la distance entre la première électrode (5) et la deuxième électrode (7) est de 1 à 20mm.

20. Dispositif selon l'une des revendications 1 et 9, caractérisé en ce que la deuxième électrode (7) est constituée par un fil métallique de 1 à 20mm de diamètre ou par un profilé métallique d'une section correspondant au diamètre du fil.

21. Dispositif selon l'une des revendications 1, 9 et 10, caractérisé en ce que la distance entre la première électrode (5) et la troisième électrode (9) est de 1 à 20mm.

22. Dispositif selon l'une des revendications 1 à 15, caractérisé en ce qu'un blindage (24) ne laissant pas passer la lumière est placé entre la première électrode (5) et la couche diélectrique (8).

23. Dispositif selon la revendication 22, caractérisé en ce que le blindage (24) de la première électrode (5) présente un interstice de sortie (25) pour le courant de charge.

24. Dispositif selon l'une des revendications 22 et 23, caractérisé en ce que le blindage (24) constitue une enveloppe remplie de gaz.
